# FASCICULE DE BREVET EUROPEEN

(11) **EP 0 692 450 B1**
(45) Date de publication et mention de la délivrance du brevet: **31.05.2000**
(21) Numéro de dépôt: 95401632.5
(22) Date de dépôt: 06.07.1995
(51) Int. Cl.: B68C 1/02

(54) **Selle pour cheval et son procédé de réalisation**
Reitsattel und Verfahren zur Herstellung eines solchen Sattels
Riding saddle and process of manufacturing of such a saddle

(30) Priorité: 13.07.1994 FR 9408761
(43) Date de publication de la demande: 17.01.1996
(73) Titulaire: HERMES S.A., 75008 Paris (FR)
(72) Inventeur: Goblet, Laurent, F-75008 Paris (FR)
(74) Mandataire: Derambure, Christian

(56) Documents cités:
- EP-A- 0 466 270
- FR-A- 2 597 463

## Description

L'invention concerne une selle pour cheval selon la revendication 1, ainsi que son procédé de réalisation selon la revendication 34.

On sait que, dans certains cas, on souhaite renforcer ou améliorer la sécurité de la solidarisation de la selle au cheval. Tel est le cas, par exemple, pour le jeu de polo dans lequel le joueur de polo est souvent en position déportée et déséquilibrée. Une circonstance analogue peut se présenter pour l'entraînement ou encore pour certaines activités hippiques ou l'entraînement.

A cette fin, il est connu d'utiliser et mettre en oeuvre une sursangle. Celle-ci vient "doubler" la sangle dont est pourvue toute selle classique. Il est ici rappelé que les deux parties extrêmes d'accrochage de la sangle à la selle proprement dite sont interposées entre le quartier et le faux-quartier, de chaque côté de la selle, où elles sont fixées à des moyens d'accrochage prévus aux deux extrémités d'une bande disposée transversalement par dessus l'arçon de la selle et fixée à lui au moyen de clous ou équivalent.

Une telle sursangle constitue un accessoire à la discrétion de l'utilisateur. Elle est ajoutée à la selle proprement dite en étant placée transversalement par dessus, c'est-à-dire en étant appliquée sur les faces extérieures visibles du siège, des petits quartiers et des quartiers.

Il en résulte, sur le siège et les quartiers, à l'endroit de la sursangle, une surépaisseur correspondant à l'épaisseur de la sursangle et deux bords saillants correspondant aux deux bords libres longitudinaux de la sursangle. Cette surépaisseur et ces bords saillants sont placés transversalement par rapport à la selle.

Cette situation est inhérente à la constitution classique des selles pour cheval qui ne permettent pas, du fait de leur structure - par ailleurs traditionnellement bien établie - l'intégration d'une sursangle.

Or, la présence d'une sursangle disposée tel que cela est connu présente de nombreux inconvénients et notamment un manque de confort évident pour la personne qui monte le cheval (cavalier, joueur de polo, etc.) dont les fesses reposent sur la surépaisseur et, de même que les cuisses dans leur plat, rencontrent les bords libres de la sursangle, surtout lors d'un mouvement relatif longitudinal par rapport à la selle, vers l'avant ou l'arrière. Un autre inconvénient est que le positionnement en sens longitudinal de la sursangle n'est pas nécessairement optimal, aucune indication de ce positionnement n'étant donnée et la sursangle n'étant pas guidée. Enfin, ce positionnement peut changer par suite d'un glissement longitudinal relatif de la sursangle par rapport à la selle.

Le document FR-A-2 597 463 décrit une selle selon le préambule de la revendication 1.

Le passage est prévu dans chacune des deux branches d'un arçon, sur les panneaux de la selle.

Cette selle présente également les inconvénients mentionnés.

Le document EP-A-466 270 décrit une selle d'équitation, dont le siège comporte des éléments supérieur et inférieur en matière synthétique souple et un arçon rigide ou semi-rigide emprisonné entre les deux éléments.

Une sangle de fixation enserre l'arçon et l'élément inférieur.

Cette selle présente également les inconvénients inhérents à la surépaisseur provoquée par la présence de la sangle sous l'élément supérieur.

L'invention vise donc à remédier à ces inconvénients.

A cet effet, elle propose une selle pour cheval selon le préambule de la revendication 1, caractérisée en ce que le passaqe est un passage de maintien, traversant. transversal, de hauteur définie au-dessous de la face extérieure supérieure du siège, totalement intégré à la selle, ayant pour fonctions d'une part le passage transversal guidé d'un côté à l'autre et, d'autre part, l'appui vertical et vers le bas d'au moins une sangle ou sursangle.

Selon d'autres caractéristiques, la selle comporte soit un passage unique pour une sangle et/ou une sursangle, soit deux passages distincts l'un de l'autre et séparés l'un par rapport à l'autre pour une sangle et une sursangle.

Le passage est ménagé dans l'arçon.

Plus spécialement, le passage est défini vers le haut par la ou les sangles longitudinales fixées à l'armature de l'arçon ; vers le bas par les deux bandes longitudinales rigides de l'armature de l'arçon ; vers le pommeau et vers le troussequin respectivement par des entretoises assurant l'écartement voulu entre les dites sangles longitudinales et les dites bandes longitudinales rigides de l'armature.

Les ouvertures latérales du passage sont normalement masquées à la vue par les petits quartiers, pour être placées au-dessous d'eux.

Le passage est situé dans ou à proximité de la partie médiane de l'arçon la plus étroite transversalement.

Selon une première variante de réalisation, la selle comporte un passage unique pour une sursangle jouxtant une bande transversale placée vers le pommeau et recouvrant par dessus les sangles longitudinales de l'arçon, la dite bande étant destinée, grâce à des moyens d'accrochage, à l'accrochage amovible de la sangle de la selle.

Dans ce cas, il est ménagé, dans le quartier une fente ou un passant pour la sursangle, situé sensiblement à l'aplomb du passage de la sursangle.

Par ailleurs, toujours dans cette première variante, préférentiellement, il est prévu un couteau d'étrivière en forme de L n'autorisant l'introduction de l'étrivière que par suite d'un mouvement de bas en haut entre le couteau d'étrivière et le quartier et son désengagement seulement par un mouvement opposé.

L'invention concerne aussi une selle selon cette première variante avec sa sursangle intégrée dans l'épaisseur de la selle.

Une telle selle est plus spécialement destinée au jeu de polo.

Dans une telle selle, la sursangle n'est pas en surépaisseur par rapport au siège.

Selon une deuxième variante, la selle comporte un passage unique pour la sangle, ce passage étant situé vers le pommeau et les couteaux d'étrivière. Dans ce cas, la sangle passe transversalement à travers la selle, sans la nécessité de la bande transversale pourvue de moyens d'accrochage.

L'invention vise aussi une selle selon cette deuxième variante avec sa sangle intégrée.

Une telle selle comporte ou non une sursangle.

Enfin, selon une troisième variante, la selle comporte un passage unique ou double pour la sangle et la sursangle.

L'invention vise aussi une selle selon cette troisième variante avec sa sangle et sa sursangle intégrées.

L'invention sera bien comprise à la lecture de la description qui va suivre.

Les figures 1, 2 et 3 sont trois vues en élévation latérale d'une selle selon l'invention selon une première variante avec respectivement (i) sa sangle, son étrivière et sa sursangle intégrée ; (ii) sa seule sursangle intégrée; et (iii) la selle proprement dépourvue de sangle, étrivière, sursangle.

Les figures 4 et 5 sont deux vues en élévation latérale de la selle de la figure 3 avec respectivement (i) le petit quartier soulevé vers le haut et (ii) le quartier également soulevé vers le haut.

Les figures 6 et 7 sont deux vues en élévation latérale de l'arçon de la selle selon l'invention et les figures 3 à 5, respectivement avec et sans sursangle.

Les figures 8 et 9 sont deux vues de dessus de l'arçon selon les figures 6 et 7.

Les figures 10 et 11 sont deux vues de dessous de l'arçon selon les figures 6 et 7.

Les figures 12 et 13 sont deux vues en coupe selon les lignes XII - XII et XIII - XIII respectivement des figures 9 et 8, la figure 13 étant représentée à plus grande échelle.

La figure 14 est une vue partielle de détail correspondant à la figure 4, le petit quartier étant dirigé vers le bas mais représenté en lignes fantômes.

La figure 15 est une vue partielle de détail, à plus grande échelle montrant la pièce formant quartier vers son bord libre supérieur.

La figure 16 est une vue similaire à la figure 6 correspondant à une troisième variante de réalisation.

Une selle 1, conforme à une première variante de l'invention et telle que représentée sur les dessins, comporte une selle proprement dite ou corps de selle 2, à laquelle sont associées une sangle 3, des étrivières 4 et une sursangle 5.

La sursangle 5 visée ici est destinée à être positionnée, comme la sangle 3. Elle en est plus ou moins parallèle et est destinée à venir en appui sous le ventre du cheval.

La selle proprement dite 2 comprend notamment un arçon 6 interne rigide, un siège 7, une matelassure 8, deux petits quartiers 9, deux quartiers 10 et deux faux quartiers 11, tous trois latéraux, superposés et placés respectivement de l'extérieur vers l'intérieur de la selle 1.

L'arçon 6 définit, sur la selle, une arcade frontale 12, un pommeau 13 et un troussequin 14.

Vers l'arcade 12 et le pommeau 13 sont fixés à l'arçon 6, latéralement, deux couteaux d'étrivière 15.

D'une façon générale, la forme et l'agencement des éléments constitutifs de la selle 1 telle qu'elle vient d'être décrite, peuvent faire l'objet de variantes de réalisation selon les buts poursuivis, la morphologie du cheval et les exigences de la personne destinée à le monter.

La selle 1 présente un plan général de symétrie P.

Lorsque la selle est posée sur le dos du cheval ou placée en position normale d'attente, le plan P est vertical ou sensiblement vertical tandis que le siège 7 bien que incurvé à concavité tournée vers le haut a une direction générale horizontale. Dans cette situation, le siège 7 est tourné vers le haut, la matelassure 8 tournée vers le bas et les petits quartiers 9, quartiers 10 et faux quartiers 11 sont tombants et dirigés vers le bas (ainsi qu'il est représenté sur les dessins).

Dans le texte les qualificatifs de "haut", "bas", "supérieur", "inférieur", se réfèrent à cette position. Par ailleurs, le qualificatif de "extérieur" se réfère à ce qui est vers l'extérieur de la selle c'est-à-dire à l'opposé du cheval sur lequel la selle est posée. Est extérieur ce qui, en général, est du côté de l'observateur regardant la selle de l'extérieur. Le qualificatif "d'intérieur" est opposé à "extérieur". Le qualificatif de "transversal" désigne une direction générale perpendiculaire ou sensiblement perpendiculaire au plan P. Le qualificatif de "vertical" désigne une direction perpendiculaire ou sensiblement perpendiculaire au siège 7 dans sa partie médiane. La direction verticale est représentée par la droite D sur les figures. Quant au qualificatif de "longitudinal" il désigne une direction générale sensiblement horizontale et parallèle au plan P (donc allant du pommeau 13 au troussequin 14).

Selon l'invention, la selle 1, 2 comporte un passage unique 16 pour la sursangle 5.

Ce passage de maintien 16 est d'une part traversant c'est-à-dire qu'il comporte à ses deux extrémités deux ouvertures 17, d'autre part transversal, par rapport au plan P.

Le passage 16 est ménagé dans l'arçon 6, au-dessous de la face extérieure supérieure 18 du siège 7 et au-dessus de la face intérieure inférieure 19 de la matelassure 8.

Le passage 16 est donc totalement intégré à la selle 1. Il en est de même de la sursangle 5.

Le passage 16 assure essentiellement deux fonctions.

La première fonction est de permettre le passage transversal guidé de la sursangle 5 d'un côté à l'autre de la selle 1 et, du fait de l'intégration de la sursangle 5 à la selle, d'éviter la surépaisseur par rapport au siège 7 connue jusqu'à présent. De plus, le passage 16 assure un guidage transversal de la sursangle 5 et son positionnement longitudinal. Ce dernier défini par la position relative du passage 16 sur la selle proprement dite 2, est optimisé pour un meilleur maintien. Grâce au guidage opéré par le passage 16, la sursangle 5 est empêchée de glisser longitudinalement et relativement par rapport à la selle 2, la position optimale étant préservée.

La seconde fonction est de constituer pour la sursangle 5 un appui vertical et vers le bas sur la selle proprement dite 2 et plus particulièrement l'arçon 6.

L'arçon 6 comporte une armature de résistance, en bois et métal notamment, comprenant deux bandes longitudinales rigides 20.

Les deux bandes 20 sont réunies rigidement l'une à l'autre vers le troussequin 14. A l'opposé, elles sont rigidement solidaires de l'arcade 12, sensiblement à mi-hauteur et sensiblement orthogonalement.

Entre les deux bandes 20 existe un espace libre et vide 21 .

Deux sangles de direction générale longitudinale 22, croisées, sont tendues sur et en dessus de l'armature de l'arçon 6 entre le pommeau 13 et le troussequin 14, où elles sont respectivement fixées par exemple au moyen de clous 22a. Les sangles 22 sont placées dans la concavité que forme l'armature de l'arçon 6.

L'arçon 6 comporte également une toile supérieure 23, rapportée, appliquée sur les sangles 22, tendue, fixée aux bandes 20 de l'armature de l'arçon 6 au moyen de clous ou équivalent.

Sur les sangles 22 et la toile 23 sont placés un siège en feutre matelassé ou équivalent (non représenté), et, en dessous, le cas échéant des pièces de forme profilée.

Une pièce de cuir ou équivalent 24 recouvre le siège en feutre et forme, pour l'observateur extérieur, le siège 7.

L'ensemble est fixé à l'arçon 6 par des clous 25.

A la pièce 24 sont fixés, par couture, de part et d'autre, les petits quartiers 9. A chacun d'eux, comme à la pièce 24, est fixée une pièce de cuir ou équivalent 26 placée vers l'intérieur de la selle en étant partiellement recouverte par le bord libre supérieur 27 du quartier 10 correspondant.

La couture mentionnée, comme les autres coutures de la selle sont préférentiellement de type sellier.

Le passage 16 est défini et limité vers le haut par les sangles 22. Il est défini et limité, vers le bas par les deux bandes 20. Enfin, il est limité vers le pommeau 13 et le troussequin 14 par des entretoises 28, 29, respectivement.

Les entretoises 28, 29 sont interposées entre et au contact respectivement avec les bandes 20 et les sangles 22. Les entretoises 28, 29 assurent entre les bandes 20 et les sangles 22 l'écartement voulu lequel définit la hauteur du passage 16. La largeur - en direction longitudinale - du passage 16 est définie par l'écartement entre les deux entretoises 28, 29.

Il est prévu, également, qu'une même bande transversale 30 soit fixée aux bandes 20 de l'armature, en dessous par exemple, au moyen de clous 30a ou équivalent. Cette bande 30 assure le revêtement, vers le haut au moins, des bandes 20. Cette bande 30 réunit l'une à l'autre les deux bandes 20 de l'armature de l'arçon 6 en fermant le passage 16 vers le bas.

Le matériau constitutif de la bande 30 est approprié au passage, à l'appui et au glissement de la sursangle 5. Il s'agit de cuir ou équivalent.

Les entretoises 28, 29 sont constituées de blocs pleins convenablement découpés en matière plastique ou équivalent, suffisamment rigide.

Les entretoises 28, 29 s'étendent transversalement de manière à reposer sur les deux bandes longitudinales 20 de l'armature de l'arçon 6.

Par conséquent, le passage 16 est fermé vers le haut par les sangles 22, vers le pommeau 13 et le troussequin 14 par les entretoises 28, 29 respectivement. La bande 30 vient en recouvrement partiel contre les entretoises 28, 29. Une association entre eux est réalisée au moyen d'une couture 34 ou équivalent (exemple collage).

Le passage 16 n'est ouvert qu'à l'endroit de ses deux ouvertures latérales 17.

Celles-ci sont situées sensiblement dans l'enveloppe formée par l'arçon 6, dans deux plans symétriques par rapport au plan P, inclinés par rapport à lui vers le haut.

En section droite transversale (par rapport à son axe), le passage 16 a un contour sensiblement rectangulaire ou pseudo-rectangulaire. Ses dimensions, à savoir petite dimension en hauteur et grande dimension en direction longitudinale, sont plus grandes que les dimensions correspondantes de la sursangle 5 (en section droite transversale) pour permettre un passage libre de la sursangle 5 avec le jeu nécessaire mais non excessif.

Dans sa longueur - en direction transversale -, le passage 16 est incurvé à concavité tournée vers le bas, les ouvertures 17 étant en position basse et la partie médiane du passage 16 en position haute. Cette disposition facilite la mise en place de la sursangle 5.

Les deux bandes 20 de l'armature sont inclinées du haut vers le bas et de l'intérieur vers l'extérieur de la selle. Cette inclinaison détermine celle des ouvertures 17 précédemment mentionnée. Etant attenantes aux ouvertures 17 qu'elles contribuent à délimiter, les deux bandes 20 forment une face de guidage pour l'introduction de la sursangle 5 dans le passage 16. Cette disposition facilite également l'introduction de la sursangle dans le passage 16 alors même que les ouvertures 17 peuvent sembler difficilement ou mal accessibles puisque placées sous les petits quartiers 9.

La toile 23 est convenablement découpée pour ménager le passage 16 en laissant ses ouvertures 17 découvertes. Il en est de même du siège en feutre ou équivalent.

En ce qui concerne la pièce 26 elle est découpée pour comporter vers le bas une languette 31 qui est repliée à l'intérieur du passage 16 et vers le haut de ce dernier.

Les deux languettes 31 (pour les deux pièces 26) sont donc écartées, au dessus et en regard de la bande 30. Elles contribuent également à faciliter l'introduction de la sursangle 5 dans le passage 16 et son coulissement transversal.

Une languette 31 a son bord libre interposé entre la sangle 22 et le siège en feutre ou équivalent. Par ailleurs, une languette 31 est également associée rigidement par collage ou équivalent au corps de selle 2.

En ce qui concerne les deux quartiers 10, leurs bords libres supérieurs 27 respectifs sont également découpés et/ou repliés pour laisser les deux ouvertures 17 découvertes. Par exemple (figure 15), un pli selon la ligne 35 (représentée en tiretés) est réalisé sur chaque quartier 10, cette ligne 35 passant juste en-dessous de l'ouverture 17.

Le passage 16 est situé dans ou à proximité de la partie médiane de l'arçon 6 la plus étroite transversalement. La position longitudinale du passage 16 est déterminée pour une efficacité maximale de la sursangle 5.

Il convient d'observer que cette position longitudinale est réglable en réglant longitudinalement la position des entretoises 28, 29.

Cela permet une réalisation de la selle parfaitement adaptée à la morphologie du cheval ainsi qu'aux exigences de la personne qui le monte et de l'activité pratiquée.

Les ouvertures 17 sont normalement masquées à la vue par les petits quartiers 9 placés au-dessus d'elles. En particulier, les ouvertures 17 sont situées à proximité des bords libres inférieurs 32 des petits quartiers 9.

Dans la première variante considérée, le passage 16 jouxte une bande transversale 33 placée vers le pommeau 13 et recouvrant par dessus les sangles 22 en les croisant.

La bande 33 est fixée aux bandes 20 de l'armature de l'arçon 6 au moyen de clous 33a ou équivalent.

A ses deux extrémités la bande 33 comporte des moyens d'accrochage 36 pour l'accrochage amovible de la sangle 3. Ces moyens sont, par exemple, des anneaux ou des sangles ou autre.

Dans cette situation, la bande 33 recouvre l'entretoise 28 et est placée au droit de celle-ci.

Similairement, la toile 23 recouvre l'entretoise 29 et est placée au droit de celle-ci.

Ainsi, en allant du pommeau 13 vers le troussequin 14, le long des sangles 22, on rencontre d'abord l'arcade 12, les couteaux d'étrivière 25, la bande 33 et en dessous l'entretoise 28, le passage 16 et en dessous la bande 30 et, enfin, la toile 23 et en dessous l'entretoise 29.

Cette première variante de réalisation est plus spécialement destinée au jeu de polo. En effet, grâce à la sursangle 5 intégrée à la selle 1, la solidarisation de la selle 1 au cheval qui la porte est parfaitement assurée. La sécurité et le confort du joueur de polo en sont accrus.

Dans cette réalisation, il est prévu, préférentiellement, de ménager dans le quartier une fente ou un passant 37 pour la sursangle 5, situé sensiblement à l'aplomb du passage 16 de la sursangle 5, à mi-hauteur environ notamment.

Par ailleurs, pour éviter tout désengagement intempestif de l'étrivière 4 de son couteau 15, il est préférentiellement prévu un couteau d'étrivière en forme de L. Combiné à l'arçon 6 auquel il est associé à ses deux extrémités libres, le couteau d'étrivière 15 forme un passage fermé sur toute sa périphérie. Cette réalisation n'autorise le passage de l'étrivière 4 que par suite d'un mouvement de bas en haut entre le couteau d'étrivière 15 et le quartier 10 dans le dit passage fermé sur sa périphérie. (Voir flèche F figure 6).

Dans ces conditions, la fente ou passant 37 pour la sursangle 5 peut également faire fonction de fente ou passant pour l'étrivière 4.

On se réfère, de nouveau, à la figure 1 qui illustre la sursangle 5 intégrée dans l'épaisseur de la selle 1 et qui, ainsi en place, traverse le passage 16, émerge de ses deux ouvertures latérales 17, est placée sur la face extérieure visible des deux quartiers 10 entre les dites ouvertures et les fentes ou passants 37, et est placée sous les deux quartiers 10 en étant masquée à la vue entre les fentes ou passants 37 et les bords libres inférieurs 38 des quartiers 10.

Les dimensions respectives du passage 16 et de la sursangle 5, à savoir la petite dimension en hauteur (épaisseur pour la sursangle 5) et grande dimension en direction longitudinale (largeur de la sursangle 5) sont en rapport pour permettre à la fois l'introduction, le coulissement pour le passage, le guidage sans possibilité de déplacement longitudinal relatif substantiel de la sursangle 5 dans ou par rapport au passage 16.

Par ailleurs, la sursangle 5 étant masquée par les quartiers 10 en dessous des fentes ou passants 37, elle ne constitue pas, à cet endroit, une gêne pour le plat des cuisses de la personne qui monte le cheval. En effet, elle ne forme pas une surépaisseur.

Selon une deuxième variante, non représentée, la selle comporte un passage unique 16 pour la sangle 3, ce passage 16 étant situé par rapport à celui décrit en relation avec la première variante, davantage vers le pommeau 13 et les couteaux d'étrivière 15 et plus éloigné du troussequin 14.

Le passage 16 ainsi considéré se trouve au droit de la bande 33, telle qu'elle a été décrite dans la première variante.

La bande 33, au lieu d'être rigidement fixée à l'arçon 6, comme dans la première variante, est montée, dans le passage 16 prévu à cet effet, à coulissement transversal libre.

Dans cette deuxième variante, la selle 1 comporte donc, en outre, une sangle 3 montée intégrée dans l'épaisseur de la selle 1. Soit cette sangle 3 est de type classique et est fixée aux moyens d'accrochage prévus à cet effet sur la bande 33 elle-même de type classique ; soit la bande 33 est confondue avec la sangle 3.

Si, dans cette deuxième variante, une sursangle doit être utilisée, elle l'est conformément à la pratique usuelle, en surépaisseur sur le siège 7 et les quartiers 10.

Dans une troisième variante représentée schématiquement sur la figure 16, la selle 2 comporte un passage unique ou double pour la sangle 3 et la sursangle 5.

La selle 1 comporte alors, en outre, une sangle 3 et une sursangle 5 intégrées toutes deux dans l'épaisseur de la selle 1.

Dans le cas où la sangle 3 ou sursangle 5 est intégrée à la selle, cette sangle 3 ou sursangle 5 peut être de type comportant un tronçon élastique.

Bien que la description ait été faite en relation avec des pièces en cuir, celles-ci peuvent être en succédané du cuir, ou tout matériau considéré comme équivalent.

Selon un autre aspect, l'invention concerne un procédé de réalisation d'une selle telle qu'elle vient d'être décrite.

Ce procédé est tel que lors de la fabrication et montage de la selle, on ménage dans l'arçon 6 au moins un passage 16, traversant, transversal, en découpant et/ou pliant de façon convenable le siège en feutre, la toile 23, la pièce 26 et le bord libre 27 du quartier 10 et en interposant des entretoises 28, 29 entre les bandes 20 de l'ossature de l'arçon 6 et les sangles 22.

## Revendications

1. Selle pour cheval comportant au moins un passage (16) d'au moins une sangle (3) ou sursangle (5), et un arçon (6), caractérisée en ce que le passage (16) est un passage (16) de maintien ménagé dans l'arçon (6) :
- traversant ;
- transversal ;
- de hauteur définie, au-dessous de la face extérieure supérieure (18) du siège (7) et au-dessus de la face intérieure inférieure (19) de la matelassure (8) associée au siège (7) ;
- totalement intégré à la selle ; et
- ayant pour fonctions d'une part, le passage transversal guidé d'un côté à l'autre et, d'autre part, l'appui vertical et vers le bas d'au moins une sangle (3) ou sursangle (5).

2. Selle selon la revendication 1 caractérisée par le fait qu'elle comporte un passage (16) unique pour une sangle (3) et/ou une sursangle (5).

3. Selle selon la revendication 1 caractérisée par le fait qu'elle comporte deux passages (16) distincts l'un de l'autre et séparés l'un par rapport à l'autre pour une sangle (3) et une sursangle (5).

4. Selle selon la revendication 1 caractérisée par le fait que le passage (16) est défini vers le haut par la ou les sangles longitudinales (22) fixées à l'armature de l'arçon (6) ; vers le bas par les deux bandes longitudinales (20) de l'armature de l'arçon (6) ; vers le pommeau (13) et vers le troussequin (14) respectivement par des entretoises (28, 29) assurant l'écartement voulu entre les sangles longitudinales (22) et les bandes longitudinales (20) de l'armature de l'arçon (6).

5. Selle selon la revendication 4 caractérisée par le fait que, dans le passage (16), les deux bandes longitudinales (20) de l'armature de l'arçon (6) sont revêtues, vers le haut au moins, d'un matériau approprié au passage, au glissement et à l'appui d'une sangle (3) ou sursangle (5).

6. Selle selon la revendication 5 caractérisée par le fait que les deux bandes longitudinales (20) de l'armature de l'arçon (6) sont réunies l'une à l'autre par une bande transversale (30), fixée aux dites bandes (20) de l'armature, en un matériau approprié au passage, au glissement et à l'appui d'une sangle (3) ou sursangle (5).

7. Selle selon la revendication 5 ou 6 caractérisée par le fait qu'une même bande transversale (30), en cuir ou équivalent, assure le revêtement des deux bandes longitudinales (20) de l'armature de l'arçon (6) et les réunit l'une à l'autre, en fermant le passage (16) vers le bas.

8. Selle selon la revendication 4 caractérisée par le fait que les entretoises (28, 29) sont constituées de blocs pleins convenablement découpés en matière plastique ou équivalent.

9. Selle selon la revendication 8 caractérisée par le fait que les entretoises (28, 29) en forme de bloc s'étendent transversalement de manière à reposer sur les deux bandes longitudinales (20) de l'armature de l'arçon (6).

10. Selle selon la revendication 4 caractérisée par le fait que le passage (16) est fermé vers le haut, vers le bas, vers le pommeau (13) et vers le troussequin (14) et ne comporte que deux ouvertures latérales (17) situées sensiblement dans l'enveloppe formée par l'arçon (6).

11. Selle selon la revendication 1 caractérisée par le fait que le passage (16) d'une part a une forme profilée ayant en, section droite transversale, un contour sensiblement rectangulaire ou pseudo-rectangulaire ; et, d'autre part, a une forme générale incurvée, les ouvertures latérales (17) étant en position basse et la partie centrale médiane en position haute.

12. Selle selon la revendication 4 caractérisée par le fait que l'arçon (6) comporte une toile (23) supérieure rapportée découpée pour ménager le passage (16) et laisser ses ouvertures latérales (17) découvertes.

13. Selle selon la revendication 4 caractérisée par le fait que sur les sangles longitudinales (22) et la toile (23) de l'arçon (6) est placé un siège en feutre ou équivalent matelassé laissant les ouvertures latérales (17) du passage (16) découvertes.

14. Selle selon la revendication 4 caractérisée par le fait que à chaque petit quartier (9) est fixée une pièce en cuir ou équivalente (26) placée vers l'intérieur de la selle en étant partiellement recouverte par le bord libre supérieur (27) du quartier (10), cette pièce (26) comportant une languette (31) découpée et repliée à l'intérieur du passage (16) et vers le haut.

15. Selle selon la revendication 13 caractérisée par le fait que la languette (31) est associée rigidement par collage ou équivalent.

16. Selle selon la revendication 13 caractérisée par le fait que le bord libre de la languette (31) est interposé entre les sangles longitudinales (22) de l'arçon (6) et le siège en feutre ou équivalent.

17. Selle selon la revendication 4 caractérisée par le fait que les ouvertures latérales (17) du passage (16) sont normalement masquées à la vue par les petits quartiers (9), pour être placées au-dessous d'eux.

18. Selle selon la revendication 16 caractérisée par le fait que les ouvertures latérales (17) du passage (16) sont situées à proximité des bords libres inférieurs (32) des petits quartiers (9).

19. Selle selon la revendication 1 caractérisée par le fait que les bords libres supérieurs (27) de quartiers (10) sont découpés et/ou repliés pour laisser les ouvertures (17) du passage (16) découvertes.

20. Selle selon la revendication 1 caractérisée par le fait que le passage (16) est situé dans ou à proximité de la partie médiane de l'arçon (6) la plus étroite transversalement.

21. Selle selon la revendication 1 caractérisée par le fait qu'elle comporte un passage (16) unique pour une sursangle (5) jouxtant une bande transversale (33) placée vers le pommeau (13) et recouvrant par-dessus les sangles longitudinales (22) de l'arçon (6), la dite bande (33) étant destinée, grâce à des moyens d'accrochage (36), à l'accrochage amovible de la sangle (3) de la selle (1).

22. Selle selon la revendication 21 caractérisée par le fait que une entretoise en forme de bloc (28) est placée au droit de la dite bande transversale (33).

23. Selle selon la revendication 21 caractérisée par le fait qu'il est ménagé, dans le quartier (10) une fente ou un passant (37) pour la sursangle (5), situé sensiblement à l'aplomb du passage (16) de la sursangle (5).

24. Selle selon les revendications 22, 23 caractérisée par un couteau (15) d'étrivière en forme de L n'autorisant le passage de l'étrivière (4) que par suite d'un mouvement de bas en haut entre le couteau d'étrivière (15) et le quartier (10), dans un passage fermé sur sa périphérie.

25. Selle selon la revendication 21 caractérisée par le fait que la fente ou passant (37) pour la sursangle peut également faire fonction de fente ou passant pour l'étrivière (4).

26. Selle selon la revendication 21 caractérisée par le fait qu'elle comporte, en outre, une sursangle (5) intégrée dans l'épaisseur de la selle (1) qui traverse le passage (6), émerge de ses deux ouvertures latérales (17), est placée sur la face extérieure visible des deux quartiers (10) entre les dites ouvertures et les fentes ou passants (37), et est placée sous les deux quartiers (10) en étant masquée à la vue entre les fentes ou passants (37) et les bords libres inférieurs (38) des quartiers (10).

27. Selle selon la revendication 26 caractérisée par le fait qu'elle est plus spécialement destinée au jeu de polo.

28. Selle selon la revendication 27 caractérisée par le fait que la sursangle (5) n'est pas en surépaisseur par rapport au siège (7) ou par rapport aux quartiers (10) en dessous des fentes ou passants (37).

29. Selle selon la revendication 1 caractérisée par le fait qu'elle comporte un passage unique (16) pour la sangle (3), ce passage (16) étant situé vers le pommeau (13) et les couteaux d'étrivière (15).

30. Selle selon la revendication 29 caractérisée par le fait qu'elle comporte, en outre, une sangle (3) intégrée dans l'épaisseur de la selle (1).

31. Selle selon la revendication 1 caractérisée par le fait qu'elle comporte un passage (16) unique ou double pour la sangle (3) et la sursangle (5).

32. Selle selon la revendication 31 caractérisée par le fait qu'elle comporte, en outre, une sangle (3) et une sursangle (5) intégrées toutes deux dans l'épaisseur de la selle (1).

33. Selle selon les revendications 31, 32 caractérisée en ce que la sursangle (5) est plus ou moins parallèle à la sangle (3) et vient sous le ventre du cheval.

34. Procédé de réalisation d'une selle (1) selon les revendications 1 à 33, caractérisé en ce que, lors de sa fabrication et montage, on ménage dans l'arçon (6) au moins un passage (16), traversant, transversal, en découpant et/ou pliant de façon convenable le siège en feutre, la toile (23), la pièce (26) et le bord libre (27) du quartier (10) et en interposant des entretoises (28, 29) entre les bandes (20) de l'ossature de l'arçon et les sangles (22).

## Patentansprüche

1. Pferdesattel mit mindestens einer Durchführung (16) von mindestens einem Riemen (3) oder Überriemen (5) und mit einem Sattelbügel (6), dadurch gekennzeichnet, dass die Durchführung (16) eine folgendermassen im Sattelbügel (6) vorgesehene Haltedurchführung (16) ist :
- durchgehend ;
- in Querrichtung ;
- von definierter Höhe unter der oberen Aussenseite (18) des Sitzes (7) und über der unteren Innenseite (19) der dem Sitz (7) zugeordneten Polsterung (8) ;
- vollständig im Sattel integriert ; und
- mit folgenden Funktionen : einerseits die geführte Querdurchführung von einer Seite zur anderen, und andererseits die vertikale Stütze und nach unten von mindestens einem Riemen (3) oder Überriemen (5).

2. Sattel nach Anspruch 1, dadurch gekennzeichnet, dass er eine einzige Durchführung (16) für einen Riemen (3) und/oder einen Überriemen (5) aufweist.

3. Sattel nach Anspruch 1, dadurch gekennzeichnet, dass er zwei voneinander verschiedene und voneinander getrennte Durchführungen (16) für einen Riemen (3) und einen Überriemen (5) aufweist.

4. Sattel nach Anspruch 1, dadurch gekennzeichnet, dass die Durchführung (16) nach oben hin vom oder von den an der Armatur des Sattelbügels befestigten Längsriemen (22) definiert wird ; nach unten hin von den beiden Längsbändern (20) der Armatur des Sattelbügels (6) ; zum Knauf (13) und zum hinteren Bügel(14) hin jeweils von Stegen (28, 29), die den gewünschten Abstand zwischen den Längsriemen (22) und den Längsbändern (20) der Armatur des Sattelbügels (6) gewährleisten.

5. Sattel nach Anspruch 4, dadurch gekennzeichnet, dass in der Durchführung (16) die beiden Längsbänder (20) der Armatur des Sattelbügels (6) zumindest nach oben hin mit einem für die Durchführung, das Gleiten und das Abstützen eines Riemens (3) oder Überriemens (5) geeigneten Material beschichtet sind.

6. Sattel nach Anspruch 5, dadurch gekennzeichnet, dass die beiden Längsbänder (20) der Armatur des Sattelbügels (6) durch ein an den besagten Bändern (20) befestigtes Querband (30) aus einem für die Durchführung, das Gleiten und das Abstützen eines Riemens (3) oder Überriemens (5) geeigneten Material miteinander verbunden sind.

7. Sattel nach Anspruch 5 oder 6, dadurch gekennzeichnet, dass ein gleiches Querband (30) aus Leder o.ä. die Beschichtung der beiden Längsbänder (20) der Armatur des Sattelbügels (6) gewährleistet und sie durch Schliessen der Durchführung (16) nach unten hin miteinander verbindet.

8. Sattel nach Anspruch 4, dadurch gekennzeichnet, dass die Stege (28, 29) aus vollen, in geeigneter Weise ausgeschnittenen Blöcken aus Kunststoff o.ä. bestehen.

9. Sattel nach Anspruch 8, dadurch gekennzeichnet, dass sich die blockförmigen Stege (28, 29) in Querrichtung erstrecken, so dass sie auf den beiden Längsbändern (20) der Armatur des Sattelbügels (6) aufliegen.

10. Sattel nach Anspruch 4, dadurch gekennzeichnet, dass die Durchführung (16) nach oben hin, nach unten hin, zum Knauf (13) hin und zum hinteren Bogen (14) hin geschlossen ist und nur zwei seitliche Öffnungen (17) aufweist, die sich etwa im vom Sattelbügel (6) gebildeten Mantel befinden.

11. Sattel nach Anspruch 1, dadurch gekennzeichnet, dass die Durchführung (16) einerseits eine Profilform mit im geraden Querschnitt einer etwa rechteckigen oder pseudorechteckigen Kontur aufweist ; und andererseits eine allgemeine nach innen gekrümmte Form, wobei sich die seitlichen Öffnungen (17) in unterer Position und der mittlere Teil in oberer Position befindet.

12. Sattel nach Anspruch 4, dadurch gekennzeichnet, dass der Sattelbügel (6) ein oberes, angesetztes, ausgeschnittenes Tuch (23) aufweist, um die Durchführung (16) zu schonen und ihre seitlichen Öffnungen (17) freizulassen.

13. Sattel nach Anspruch 4, dadurch gekennzeichnet, dass an den Längsriemen (22) und dem Tuch (23) des Sattelbügels (6) ein gepolsterter Sitz aus Filz o.ä. angeordnet ist, der die seitlichen Öffnungen der Durchführung (16) freilässt.

14. Sattel nach Anspruch 4, dadurch gekennzeichnet, dass an jedem kleinen Viertel (9) ein Teil aus Leder o.ä. (26) befestigt ist, das in den Sattel hinein gerichtet ist und von der freien oberen Kante (27) des Viertels (10) abgedeckt wird, wobei dieses Teil (26) eine ausgeschnittene und in die Durchführung (16) hinein und nach oben hin gefalzte Lasche (31) aufweist.

15. Sattel nach Anspruch 13, dadurch gekennzeichnet, dass die Lasche (31) durch Kleben o.ä. befestigt ist.

16. Sattel nach Anspruch 13, dadurch gekennzeichnet, dass die freie Kante der Lasche (31) zwischen den Längsriemen (22) des Sattelbügels (6) und dem Sitz aus Filz o.ä. eingefügt ist.

17. Sattel nach Anspruch 4, dadurch gekennzeichnet, dass die seitlichen Öffnungen (17) der Durchführung (16) normalerweise durch die kleinen Viertel (9) vor der Sicht versteckt sind, die unter ihnen angeordnet sind.

18. Sattel nach Anspruch 16, dadurch gekennzeichnet, dass die seitlichen Öffnungen (17) der Durchführung (16) in der Nähe der unteren freien Kanten (32) der kleinen Viertel (9) angeordnet sind.

19. Sattel nach Anspruch 1, dadurch gekennzeichnet, dass die oberen freien Kanten (27) der Viertel (10) ausgeschnitten und/oder gefalzt sind, um die Öffnungen (17) der Durchführung (16) freizulassen.

20. Sattel nach Anspruch 1, dadurch gekennzeichnet, dass die Durchführung (16) in oder in der Nähe des mittleren, in Querrichtung schmalsten Teils des Sattelbügels (6) angeordnet ist.

21. Sattel nach Anspruch 1, dadurch gekennzeichnet, dass er eine einzige Durchführung (16) für einen Überriemen (5) neben einem Querband (33) in Richtung des Knaufes (13) aufweist, das die Längsriemen (22) des Sattelbügels (6) von oben abdeckt, wobei das besagte Band (33) dank Einhakmitteln (36) zum abnehmbaren Einhaken des Riemens (3) am Sattel (1) dient.

22. Sattel nach Anspruch 21, dadurch gekennzeichnet, dass ein blockförmiger Steg (28) lotrecht zum besagten Querband (33) angeordnet ist.

23. Sattel nach Anspruch 1, dadurch gekennzeichnet, dass im Viertel (10) ein Schlitz bzw. eine Durchgangsöffnung (37) für den Überriemen (5) vorgesehen ist, die etwa lotrecht zur Durchführung (16) des Überriemens (5) angeordnet ist.

24. Sattel nach den Ansprüchen 22, 23, dadurch gekennzeichnet durch ein L-förmiges Steigbügelriemenmesser (15), das die Durchführung des Steigbügelriemens (4) nur nach einer Bewegung von unten nach oben zwischen dem Steigbügelriemenmesser (15) und dem Viertel (10) zulässt, in einer an ihre Peripherie geschlossenen Durchführung.

25. Sattel nach Anspruch 21, dadurch gekennzeichnet, dass der Schlitz bzw. die Durchgangsöffnung (37) für den Überriemen ebenfalls als Schlitz bzw. Durchgangsöffnung für den Steigbügelriemen (4) dienen kann.

26. Sattel nach Anspruch 21, dadurch gekennzeichnet, dass er des weiteren einen in die Dicke des Sattels (1) integrierten Überriemen (5) umfasst, der die Durchführung (6) durchquert, aus seinen beiden seitlichen Öffnungen (17) herausragt, an der sichtbaren Aussenseite der beiden Viertel (10) zwischen den besagten Öffnungen und den Schlitzen bzw. Durchgangsöffnungen (37) und unter den beiden Vierteln (10) angeordnet ist, und der zwischen den Schlitzen bzw. Durchgangsöffnungen (37) und den unteren freien Kanten (38) der Viertel (10) vor der Sicht versteckt ist.

27. Sattel nach Anspruch 26, dadurch gekennzeichnet, dass er insbesondere für das Polo-Spiel bestimmt ist.

28. Sattel nach Anspruch 27, dadurch gekennzeichnet, dass der Überriemen (5) in Bezug auf den Sitz (7) oder in Bezug auf die Viertel (10) unter den Schlitzen bzw. Durchgangsöffnungen (37) keine Überdicke aufweist.

29. Sattel nach Anspruch 1, dadurch gekennzeichnet, dass er eine einzige Durchführung (16) für den Riemen (3) aufweist, wobei sich diese Durchführung (16) in der Nähe des Knaufes (13) und der Steigbügelriemenmesser (15) befindet.

30. Sattel nach Anspruch 29, dadurch gekennzeichnet, dass er des weiteren einen in die Dicke des Sattels (1) integrieren Riemen (3) umfasst.

31. Sattel nach Anspruch 1, dadurch gekennzeichnet, dass er eine einzige oder doppelte Durchführung für den Riemen (3) und den Überriemen (5) aufweist.

32. Sattel nach Anspruch 31, dadurch gekennzeichnet, dass er des weiteren einen Riemen (3) und einen Überriemen (5) aufweist, die beide in die Dicke des Sattels (1) integriert sind.

33. Sattel nach den Ansprüchen 31, 32, dadurch gekennzeichnet, dass der Überriemen (5) mehr oder weniger parallel zum Riemen (3) verläuft und unter den Bauch des Pferdes geführt wird.

34. Herstellungsverfahren eines Sattel (1) nach den Ansprüchen 1 bis 33, dadurch gekennzeichnet, dass man bei seiner Herstellung und Montage im Sattelbügel (6) mindestens eine durchgehende, quere Durchführung (16) vorsieht, indem man den Filzsitz, das Tuch (23), das Teil (26) und die freie Kante des Viertels (10) in geeigneter Weise ausschneidet und/oder falzt und indem man zwischen den Bändern (20) der Armatur des Sattelbügels und den Riemen (22) Stege (28, 29) einfügt.

## Claims

1. A saddle for a horse, having at least one passage (16) for at least one girth (3) or surcingle (5), and a saddletree (6), characterised in that the passage (16) is a holding passage (16) provided in the saddletree (6):
- passing right through;
- transverse;
- with a defined height, below the top external face (18) of the seat (7) and above the bottom internal face (19) of the padding (8) associated with the seat (7);
- completely integrated into the saddle; and
- having the functions of on the one hand the guided transverse passage from one side to the other and on the other hand the vertical and downward support of at least one girth (3) or surcingle (5).

2. A saddle according to Claim 1, characterised by the fact that it has a single passage (16) for a girth (3) and/or a surcingle (5).

3. A saddle according to Claim 1, characterised by the fact that it has two passages (16) distinct from each other and separated with respect to each other for a girth (3) and a surcingle (5).

4. A saddle according to Claim 1, characterised by the fact that the passage (16) is defined upwardly by the longitudinal strap or straps (22) fixed to the frame of the Saddletree (6); downwardly by the two longitudinal bands (20) of the frame of the saddletree (6); towards the pommel (13) and towards the cantle (14) respectively by struts (28, 29) providing the required separation between the longitudinal straps (22) and the longitudinal bands (20) of the frame of the saddletree (6).

5. A saddle according to Claim 4, characterised by the fact that, in the passage (16), the two longitudinal bands (20) of the frame of the saddletree (6) are covered, towards the top at least, by a material appropriate to the passage, sliding and support of a girth (3) or surcingle (5).

6. A saddle according to Claim 5, characterised by the fact that the two longitudinal bands (20) of the frame of the saddletree (6) are joined to each other by a transverse band (30), fixed to the said bands (20) of the frame, made of a material appropriate to the passage, sliding and support of a girth (3) or surcingle (5).

7. A saddle according to Claim 5 or 6, characterised by the fact that one and the same transverse band (30), made from leather or equivalent, provides the covering of the two longitudinal bands (20) of the frame of the saddletree (6) and joins them to each other, closing the passage (16) towards the bottom.

8. A saddle according to Claim 4, characterised by the fact that the struts (28, 29) consist of solid blocks suitably cut from a plastics material or equivalent.

9. A saddle according to Claim 8, characterised by the fact that the struts (28, 29) in the form of a block extend transversely so as to rest on the two longitudinal bands (20) of the frame of the saddletree (6).

10. A saddle according to Claim 4, characterised by the fact that the passage (16) is closed towards the top, towards the bottom, towards the pommel (13) and towards the cantle (14) and has only two side openings (17) substantially in the envelope formed by the saddletree (6).

11. A saddle according to Claim 1, characterised by the fact that the passage (16) on the one hand has a profiled shape having, in transverse section, a substantially rectangular or pseudo-rectangular contour and on the other hand a curved shape overall, the side openings (17) being in the low position and the median central part in the high position.

12. A saddle according to Claim 4, characterised by the fact that the saddletree (6) has an attached upper fabric (23) cut to provide the passage (16) and leave its side openings (17) uncovered.

13. A saddle according to Claim 4, characterised by the fact that, on the longitudinal straps (22) and the fabric (23) of the saddletree (6), there is placed a padded seat made of felt or equivalent leaving the side openings (17) of the passage (16) uncovered.

14. A saddle according to Claim 4, characterised by the fact that, at each skirt (9), there is fixed a piece made of leather or equivalent (26) placed towards the inside of the saddle whilst being partially covered by the top free edge (27) of the sweat flap (10), this piece (26) having a tongue (31) cut and folded inside the passage (16) and towards the top.

15. A saddle according to Claim 13, characterised by the fact that the tongue (31) is rigidly connected by gluing or equivalent.

16. A saddle according to Claim 13, characterised by the fact that the free edge of the tongue (31) is interposed between the longitudinal straps (22) of the saddletree (6) and the seat made of felt or equivalent.

17. A saddle according to Claim 4, characterised by the fact that the side openings (17) of the passage (16) are normally concealed from view by the skirts (9), so as to be placed below them.

18. A saddle according to Claim 16, characterised by the fact that the side openings (17) of the passage (16) are situated close to the bottom free edges (32) of the skirts (9) .

19. A saddle according to Claim 1, characterised by the fact that the top free edges (27) of the sweat flaps (10) are cut and/or folded in order to leave the openings (17) of the passage (16) uncovered.

20. A saddle according to Claim 1, characterised by the fact that the passage (16) is situated in or close to the median part of the saddletree (6) which is narrowest transversely.

21. A saddle according to Claim 1, characterised by the fact that it has a single passage (16) for a surcingle (5) juxtaposed with a transverse band (33) placed close to the pommel (13) and overlapping the longitudinal straps (22) of the saddletree (6); the said band (33) being intended, by virtue of attachment means (36), for the removable attachment of the girth (3) of the saddle (1).

22. A saddle according to Claim 21, characterised by the fact that a strut in the form of a block (28) is placed in line with the said transverse band (33).

23. A saddle according to Claim 21, characterised by the fact that there is provided, in the sweat flap (10), a slot or keeper (37) for the surcingle (5), situated substantially vertically in line with the passage (16) of the surcingle (5).

24. A saddle according to Claims 22, 23, characterised by an L-shaped stirrup bar (15) allowing the stirrup leather (4) to pass only following an upward movement between the stirrup bar (15) and the sweat flap (10), in a passage closed on its periphery.

25. A saddle according to Claim 21, characterised by the fact that the slot or keeper (37) for the surcingle can also serve as a slot or keeper for the stirrup leather (4).

26. A saddle according to Claim 21, characterised by the fact that it also has a surcingle (5) integrated into the thickness of the saddle (1) which passes through the passage (6), emerges from its two side openings (17), is placed on the visible external face of the two sweat flaps (10) between the said openings and the slots or keepers (37), and is positioned underneath the two sweat flaps (10) whilst being concealed from view between the slots or keepers (37) and the bottom free edges (38) of the sweat flaps (10).

27. A saddle according to Claim 26, characterised by the fact that it is particularly intended for the game of polo.

28. A saddle according to Claim 27, characterised by the fact that the surcingle (5) does not stand proud with respect to the seat (7) or with respect to the sweat flaps (10) below the slots or keepers (37).

29. A saddle according to Claim 1, characterised by the fact that it has a single passage (16) for the girth (3), this passage (16) being situated close to the pommel (13) and the stirrup bars (15).

30. A saddle according to Claim 29, characterised by the fact that it also has a girth (3) integrated into the thickness of the saddle (1).

31. A saddle according to Claim 1, characterised by the fact that it has a single or double passage (16) for the girth (3) and surcingle (5).

32. A saddle according to Claim 31, characterised by the fact that it also has a girth (3) and surcingle (5) both integrated into the thickness of the saddle (1).

33. A saddle according to Claims 31, 32, characterised in that the surcingle (5) is more or less parallel to the girth (3) and comes below the belly of the horse.

34. A method of producing a saddle (1) according to Claims 1 to 33, characterised in that, during its manufacture and assembly, at least one through transverse passage (16) is provided in the saddletree (6), by suitably cutting and/or folding the felt seat, the fabric (23), the piece (26) and the free edge (27) of the sweat flap (10), and by interposing slots (28, 29) between the bands (20) of the frame of the saddletree and the straps (22).
